# EUROPÄISCHE PATENTSCHRIFT

(11) **EP 4 459 172 B1**
(45) Veröffentlichungstag und Bekanntmachung des Hinweises auf die Patenterteilung: **26.11.2025**
(21) Anmeldenummer: 23220040.2
(22) Anmeldetag: 22.12.2023
(51) Int. Cl.: F17C 5/00, F17C 5/06

(54) **GASTRANSPORT-TRAILER, GAS-BETANKUNGSSYSTEM UND BETREFFENDES BETANKUNGSVERFAHREN**
GAS TRANSPORT TRAILER, GAS REFUELLING SYSTEM AND RELATED REFUELLING METHOD
REMORQUE DE TRANSPORT DE GAZ, SYSTÈME DE RAVITAILLEMENT EN GAZ ET PROCÉDÉ DE RAVITAILLEMENT EN CARBURANT ASSOCIÉ

(30) Priorität: 02.05.2023 EP 23171109
(43) Veröffentlichungstag der Anmeldung: 06.11.2024
(73) Patentinhaber: GP JOULE Hydrogen GmbH, 25821 Reußenköge (DE)
(72) Erfinder: GEIEREGGER, Stefan, 2391 Kaltenleutgeben (AT); TOBEINER, Lukas, 2384 Breitenfurt bei Wien (AT); LIPIN, Julia, 24939 Flensburg (DE); STARR, Jörg, 25813 Husum (DE)
(74) Vertreter: Eisenführ Speiser

(56) Entgegenhaltungen:
- EP-A1- 3 892 910
- DK-A1- 202 070 432
- KR-A- 20070 037 733
- US-A1- 2013 240 080
- US-A1- 2022 120 383

## Beschreibung

Gas-Betankungssystem und betreffendes Betankungsverfahren Die Erfindung betrifft ein Gas-Betankungssystem gemäß Anspruch 1 und ein Verfahren gemäß Anspruch 11.

Derartige Gastransport-Trailer, auch unabhängig vom aufzunehmenden Gas als Multiple-Element Gas Container (MEGC) bezeichnet, sind aus dem Stand der Technik bekannt. Sie werden dazu eingesetzt, Gase in verflüssigtem oder gasförmigen Zustand insbesondere über das Straßennetz zu transportieren, wozu ein solcher Trailer zum Zwecke des Transports mit einer Zugmaschine gekoppelt werden kann. Ein zu transportierendes Gas ist bspw. Wasserstoff. Derartige Trailer sind typischerweise in mehrere Speichersektionen unterteilt, wobei jede der Speichersektionen wenigstens einen, insbesondere mehrere Aufnahmebehälter zur Aufnahme von Gas aufweist. Die Speichersektionen sind mit einer Haupt-Zu-/Ableitung gekoppelt und mittels dieser Haupt-Zu-/Ableitung über eine Anschlusseinheit mit einer Gasüberführungseinheit koppelbar.

Bei aus dem Stand der Technik vorbekannten Gastransport-Trailern erfolgt eine Abgabe des in den Aufnahmebehältern geladenen Gases durch Abgabe aus den einzelnen Speichersektionen des Trailers. DK 2020 70432 A1 betrifft einen Gastransport-Trailer. KR 2007 0037733 A betrifft einen mobilen Trailer zum Transport von Gas. EP 3 892 910 A1 betrifft ein Gas-Betankungssystem. US 2013/240080 A1 betrifft ein mobiles Tankfahrzeug. US 2022/120383 A1 betrifft eine Vorrichtung zum Befüllen von Gastanks.

Nachteilig hierbei kann sich jedoch auswirken, dass stets nur ein einziger Verbraucher von einem solchen Trailer mit Gas versorgt werden kann. Sollen zwei Verbraucher mittels eines solchen Trailers betankt werden, so kann dies bei simultaner Betankung nur dergestalt erfolgen, dass der Druck des empfangenen Gases gleich ist. Eine Variation der Betankungsparameter zwischen den Verbrauchern ist damit nicht möglich.

Vor diesem Hintergrund lag der Erfindung die Aufgabe zugrunde, einen Gastransport-Trailer der eingangs bezeichneten Art dahingehend weiterzubilden, dass die im Stand der Technik aufgefundenen Nachteile möglichst weitgehend behoben werden. Insbesondere ist ein Gastransport-Trailer anzugeben, der flexiblere Betankungsvorgänge ermöglicht, insbesondere eine simultane Betankung von zwei oder mehr Verbrauchern mit unterschiedlichen Betankungsparametern.

Erfindungsgemäß wird die Aufgabe bei einem Gastransport-Trailer der eingangs genannten Art dadurch gelöst, dass die Haupt-Zu-/Ableitung eine erste Haupt-Zu-/Ableitung ist und der Gastransport-Trailer eine zweite Haupt-Zu-/Ableitung aufweist, welche mit dem Aufnahmebehälter fluidleitend verbunden ist, und eine zweite Anschlusseinheit, welche mit der zweiten Haupt-Zu-/Ableitung fluidleitend verbunden ist und dazu eingerichtet ist, zum Beladen oder Entladen des Gastransport-Trailers mit einem zweiten Anschluss einer Gasüberführungseinheit fluidleitend gekoppelt zu werden.

Durch das Vorsehen einer zweiten Haupt-Zu-/Ableitung und einer zweiten Anschlusseinheit, welche mit der zweiten Haupt-Zu-/Ableitung fluidleitend verbunden ist, wird es nunmehr möglich, jeweils einen Verbraucher an jede der Haupt-Zu-/Ableitungen anzuschließen, wobei jeder der Verbraucher simultan und unabhängig von dem einen Trailer betankt werden kann und wobei dies mit unterschiedlichen Betankungsparametern, beispielsweise Betankungsdrücken, erfolgen kann. Der Trailer verhält sich mit anderen Worten so, als ob zwei Trailer vorhanden wären und der in dem Trailer enthaltene Wasserstoff kann individuell an die Abgabestellen verteilt werden.

Gemäß einer Ausführungsform ist eine dritte Haupt-Zu-/Ableitung oder sind weitere Haupt-Zu-/Ableitungen vorgesehen, die insbesondere analog zu der ersten und zweiten Haupt-Zu-/Ableitung ausgebildet sind.

Gemäß einer bevorzugten Ausführungsform ist der Gastransport-Trailer ein Wasserstofftransport-Trailer. Vorzugsweise ist das zu speichernde oder zu übertragende Gas im Rahmen der vorliegenden Anmeldung Wasserstoff. Gemäß einer Ausführungsform weist die Speichersektion eine erste Versorgungsleitung auf, welche fluidleitend mit dem wenigstens einen Aufnahmebehälter und der ersten Haupt-Zu-/Ableitung verbunden ist und eine zweite Versorgungsleitung, welche fluidleitend mit dem wenigstens einen Aufnahmebehälter und der zweiten Haupt-Zu-/Ableitung verbunden ist. Vorzugsweise weist der Gastransport-Trailer mehrere Speichersektionen auf, die jeweils einen Aufnahmebehälter enthalten und der auf die beschriebene Art und Weise verbunden ist mit den Haupt-Zu-/Ableitungen. Durch die Versorgungsleitungen kann sichergestellt werden, dass der Aufnahmebehälter mit der jeweiligen Haupt-Zu-/Ableitung fluidleitend verbunden ist.

Gemäß einer Ausführungsform weist der Gastransport-Trailer eine erste Ventilanordnung auf, welche dazu eingerichtet ist, einen Fluidfluss durch die erste Versorgungsleitung zu sperren und freizugeben, und eine zweite Ventilanordnung, welche dazu eingerichtet ist, einen Fluidfluss durch die zweite Versorgungsleitung zu sperren und freizugeben. Durch die Ventilanordnungen kann somit der Übergang von Gas aus einem Aufnahmebehälter durch die jeweiligen Versorgungsleitungen in Richtung der Haupt-Zu-/Ableitungen gesteuert werden. Auf diese Weise kann Gas mit den gewünschten Eigenschaften der jeweiligen Haupt-Zu-/Ableitung zur Verfügung gestellt werden. Insgesamt wird damit eine Möglichkeit geschaffen, mit den jeweiligen Haupt-Zu-/Ableitungen verbundene Verbraucher simultan und mit unterschiedlichen Betankungsparametern zu betanken. Bei einem Betankungsparameter kann sich beispielsweise um einen Betankungsdruck handeln.

Gemäß einer Ausführungsform sind die Ventilanordnungen unabhängig voneinander steuerbar. Hierdurch wird dem Gedanken einer simultanen und unabhängigen Betankung von zwei mit dem Gastransport-Trailer direkt oder indirekt gekoppelten Verbrauchern Rechnung getragen. Gemäß einer Ausführungsform weist der Gastransport-Trailer eine Steuerungseinheit mit einem Datenspeicher auf, wobei die Steuerungseinheit dazu eingerichtet ist, die erste Ventilanordnung und die zweite Ventilanordnung zu steuern. Die Steuerungseinheit kann auf vielfältige Weise verbunden sein, bspw. mit einer Gasüberführungseinheit und/oder einer Gas-Zapfeinheit. Auf diese Weise kann der Übergabe- oder Betankungsvorgang automatisiert werden. Gemäß einer Ausführungsform ist die Steuerungseinheit dazu eingerichtet, mit einer gekoppelten Gasüberführungseinheit und/oder einer gekoppelten Gas-Zapfeinheit zu kommunizieren, insbesondere bidirektional.

Weiterhin bevorzugt ist mit der ersten und/oder zweiten Haupt-Zu-/Ableitung wenigstens einer, mehrere oder alle der folgenden Sensoren verbunden: Massendurchflusssensor, Temperatursensor, Drucksensor, wobei die Sensoren dazu eingerichtet sind, ein korrespondierendes Messsignal zu erzeugen und wobei die Sensoren datenleitend, insbesondere über ein Feldbussystem, mit der Steuerungseinheit verbunden sind, wobei die Messwerte der Sensoren insbesondere mit den Gaseigenschafts-Datensatz verknüpft werden.

Die Erfindung wird dadurch weitergebildet, dass die Speichersektion ferner wenigstens eines der folgenden aufweist: ein Manometer, welches insbesondere unter Zwischenschaltung eines absperrbaren Handventils fluidleitend mit dem Aufnahmebehälter verbunden ist, einen Drucktransmitter, welcher insbesondere unter Zwischenschaltung des absperrbaren Handventils fluidleitend mit dem Aufnahmebehälter verbunden ist. Zum direkten Ablesen des Druckes wird das Manometer verwendet. Durch die Zwischenschaltung eines absperrbaren Handventils wird darüber hinaus ein Austausch von Manometer und Drucktransmitter erleichtert.

Gemäß einer bevorzugten Ausführungsform weist die erste und/oder zweite Haupt-Zu-/Ableitung ferner wenigstens eines der folgenden auf: gesteuertes Ventil, welches dazu eingerichtet ist, die Haupt-Zu-/Ableitung freizugeben und im Rahmen einer Sicherheitsabschaltung zu sperren, Handventil, welches dazu eingerichtet ist, die Haupt-Zu-/Ableitung manuell zu sperren, Entlastungsventil, welches datenleitend mit der Steuerungseinheit verbunden ist und ein nachgeschaltetes Kaminsystem aufweist, wobei das Kaminsystem insbesondere eine dem Entlastungsventil nachgeschaltete Drossel und einen Auslasskamin aufweist. Die Erfindung wird dadurch weitergebildet, dass das gesteuerte Ventil und/oder das gesteuerte Ventil als Magnetventil oder pneumatisches Ventil ausgebildet ist. Für den Fall, dass sämtliche gesteuerte Ventile als Magnetventil ausgebildet sind, kann für den gesamten Gastransport-Trailer auf die Zuführung von Druckluft bzw. ein entsprechendes Druckluftspeichersystem verzichtet werden.

Die Erfindung betrifft ein Gas-Betankungssystem zum Bereitstellen von gasförmigen oder flüssigem Gas, insbesondere Wasserstoff, an einen Verbraucher. Die Erfindung löst die eingangs bezeichnete Aufgabe in Bezug auf das Gas-Betankungssystem, in dem dieses einen Gastransport-Trailer zum Transport von gasförmigem oder flüssigem Gas nach einem der vorstehenden Ausführungsbeispiele aufweist, eine Gasüberführungseinheit zur Überführung von Gas zwischen einem Gasbereitstellungs- und/oder Abnahmesystem und dem Gastransport-Trailer, einer Gas-Zapfeinheit, welche fluidleitend mit der Gasüberführungseinheit verbunden und dazu eingerichtet ist, Gas an einen an die Gas-Zapfeinheit angeschlossenen Verbraucher abzugeben, wobei das Gas-Betankungssystem dazu eingerichtet ist, Gas aus dem Gastransport-Trailer an die Gasüberführungseinheit und von dort an die Gas-Zapfeinheit und den Verbraucher zu überführen. Vorzugsweise ist die Gas-Zapfeinheit mit der ersten Haupt-Zu-/Ableitung des Gastransport-Trailers fluidleitend verbunden und ferner mit der zweiten Haupt-Zu-/Ableitung über eine separate Leitung fluidleitend verbunden. Auf diese Weise besteht auf Seiten der Gas-Zapfeinheit die Möglichkeit, zwei damit verbundene Verbraucher simultan und mit unterschiedlichen Betankungsparametern zu betanken. Das Gas-Betankungssystem macht sich die gleichen Vorteile und bevorzugten Ausführungsformen zunutze wie der erfindungsgemäße Gastransport-Trailer und umgekehrt. Zur Vermeidung von Wiederholungen wird auf die obigen Ausführungen verwiesen und deren Inhalt hiermit einbezogen.

Gemäß einer Ausführungsform weist die Gas-Zapfeinheit eine Wasserstoff-Zapfsäule auf.

Vorzugsweise ist die Wasserstoff-Zapfsäule als Dual-Zapfsäule ausgebildet und weist zwei Betankungskupplungen auf. Die Dual-Zapfsäule zeichnet sich gerade dadurch aus, dass an zwei Betankungskupplungen jeweils unterschiedliche Verbraucher anschließbar sind, die mit entsprechenden Betankungsparametern betankt werden können. Dadurch, dass die Gas-Zapfeinheit über zwei Leitungen mit den beiden Haupt-Zu-/Ableitungen eines einzigen Trailers verbindbar ist, können beide Verbraucher aus einem einzigen Trailer unabhängig voneinander und simultan befüllt werden. Die Betankungskupplungen können alternativ auch mit zwei Trailern fluidleitend verbunden sein. Dann kann je Betankungsvorgang auf einen Trailer zurückgegriffen werden. Gemäß einer Ausführungsform besteht zwischen den Betankungskupplungen eine Verbindung in Form einer Leitung mit einem Ventil. Hierdurch kann, für den Fall, dass einer der angeschlossenen Trailer keinen ausreichenden Druck mehr aufweist, die Befüllung über den jeweils anderen Trailer erfolgen.

Gemäß einer alternativen Ausführungsform ist die Wasserstoff-Zapfsäule als einfache Zapfsäule ausgebildet, d. h. die weist eine Betankungskupplung auf. Gemäß einer Ausführungsform weist die Gas-Zapfeinheit eine Steuerungseinrichtung auf, welche dazu eingerichtet ist, mit einer Steuerungseinrichtung der Gasüberführungseinheit und/oder des Gastransport-Trailers zu kommunizieren, insbesondere bidirektional. Mit anderen Worten können sämtliche Einheiten des Gas-Betankungssystems über entsprechende Steuerungseinrichtungen miteinander kommunizieren. Die Kommunikation kann drahtgebunden oder drahtlos erfolgen. Auf diese Weise kann jedes der Systeme des Gas-Betankungssystems die jeweils anderen Systeme steuern. Beispielsweise kann der Gastransport-Trailer die Wasserstoff-Zapfsäule steuern und umgekehrt. Ferner kann insbesondere die Wasserstoff-Zapfsäule sowohl die Gasüberführungseinheit als auch den Gastransport-Trailer steuern um auf diese Weise einen Betankungsvorgang zu koordinieren.

Die Gas-Zapfeinheit ist vorstehend in Bezug auf eine Betankung von Verbrauchern mit Gas, insbesondere Wasserstoff, beschrieben worden. Bei der Gas-Zapfeinheit kann es sich jedoch auch allgemein um einen beliebigen Gas-Abnehmer handeln. Beispielsweise ist denkbar, dass sich hierbei um einen Industriekunden handelt, der das Gas für verschiedene betriebliche Prozesse verwendet. Diesem Industriekunden kann Gas auf die oben beschriebene Weise aus einem oder aus mehreren Trailern zugeführt werden.

Gemäß einer Ausführungsform weist die Gasüberführungseinheit eine Hauptfluidleitung auf, einen in der Hauptfluidleitung angeordnetes Ventil, welches dazu eingerichtet ist, einen Fluidfluss durch die Hauptfluidleitung selektiv freizugeben oder zu sperren, eine mit der Hauptfluidleitung fluidleitend verbundene erste Anschlusseinheit zum fluidleitenden Verbinden der Gasüberführungseinheit mit einem mobilen Gasspeicher, insbesondere einem Gastransport-Trailer, eine mit der Hauptfluidleitung verbundene zweite Anschlusseinheit zum fluidleitenden Verbinden der Gasüberführungseinheit mit einem Gas-Bereitstellungssystem, eine Steuerungseinrichtung, welche dazu eingerichtet ist, durch Steuerung des Ventils einen Überführungsvorgang von Gas zwischen dem mobilen Gasspeicher und dem Gas-Bereitstellungssystem und umgekehrt zu steuern.

Gemäß einer Ausführungsform weist die Gasüberführungseinheit wenigstens zwei Gasanschlüsse auf, welche mit einem einzigen Gastransport-Trailer oder mehreren Gastransport-Trailern koppelbar sind, und zwei Verbindungsleitungen, welche jeweils einen der Gasanschlüsse mit einer Zapfpunkt-Schnittstelle und/oder einer Betankungskupplung der Gas-Zapfeinheit fluidleitend verbinden, insbesondere wobei die Verbindungsleitungen über eine sperrbare Verbindungsleitung verbunden sind. Wenn ein Trailer gemäß einem der obigen Ausführungsbeispiele an zwei Gasanschlüsse angeschlossen ist, dann können zwei Verbraucher, die mit der Gas-Zapfeinheit verbunden sind, unabhängig voneinander und simultan betankt werden. Vorzugsweise weist die separate Verbindungsleitung ein Ventil auf, welches dazu eingerichtet ist, eine Verbindung durch die Leitung zu sperren oder freizugeben.

Gemäß einer Ausführungsform sind wenigstens vier Gasanschlüsse an der ersten Anschlusseinheit ausgebildet. Vorzugsweise sind jeweils zwei der vier Gasanschlüsse über eine Verbindungsleitung miteinander fluidleitend verwendbar.

Beispielsweise kann ein erster Gasanschluss mit einem dritten Gasanschluss verbunden sein und ein zweiter Gasanschluss mit einem vierten Gasanschluss.

Erfindungsgemäß sind die Gasüberführungseinheit und die Gas-Zapfeinheit als mobile Einheit ausgebildet, insbesondere wobei die mobile Einheit als Container ausgebildet ist oder ein transportables Grundgestell aufweist. Hierdurch wird eine insgesamt transportable Einheit aus Gasüberführungseinheit, Gas-Zapfeinheit und Grundgestell bzw. Container geschaffen. Beispielsweise kann das Grundgestell ein Fahrgestell aufweisen oder mit einem solchen gekoppelt werden, um die Einheit als transportable Tankstelle verwenden zu können. Gemäß einer Ausführungsform sind die Gasüberführungseinheit und die Gas-Zapfeinheit fest auf einem Gelände installiert und fungieren als stationäre Tankstelle.

Die Erfindung wird dadurch weitergebildet, dass dem ersten Anschluss ein erstes Ventil zugeordnet ist, welches dazu eingerichtet ist, den ersten Anschluss freizugeben oder zu sperren, und wobei dem zweiten Anschluss ein zweites Ventil zugeordnet ist, welches dazu eingerichtet ist den zweiten Anschluss freizugeben oder zu sperren, wobei die Ventile derart von der Steuerungseinrichtung angesteuert sind, dass diese nur dann freigegeben werden, wenn ein mobiler Gasspeicher des entsprechenden Sollbetriebsdrucks mit dem jeweiligen Anschluss verbunden ist. Auf diese Weise wird das Risiko von Fehlbedienungen weiter reduziert. Nur dann, wenn ein entsprechender mobiler Gasspeicher mit korrektem Sollbetriebsdrucks mit dem hierfür jeweils vorgesehenen Anschluss verbunden ist, wird ein Be- bzw. Entladebetrieb des mobilen Gasspeichers ermöglicht. Dies erhöht insgesamt die Sicherheit des Systems und reduziert mögliche Fehlerquellen bzw. entlastet den Bediener.

Die Ventile sind vorzugsweise als pneumatische oder magnetische Ventile ausgebildet. Die Druckbereitstellung im Fall pneumatischer Ventile erfolgt vorzugsweise intern durch einen Kompressor oder extern durch den zusätzlichen Anschluss einer Gasdruckflasche oder eines externen Druckluftkompressors.

Vorzugsweise ist mit der Hauptfluidleitung wenigstens einer, mehrere oder alle der folgenden Sensoren verbunden: Massendurchflusssensor, Temperatursensor, Drucksensor, wobei die Sensoren dazu eingerichtet sind, ein korrespondierendes Messsignal zu erzeugen. Weiterhin bevorzugt weist die Hauptfluidleitung ferner wenigstens eines der folgenden auf: gesteuertes Ventil, welches dazu eingerichtet ist, die Hauptfluidleitung freizugeben und im Rahmen einer Sicherheitsabschaltung zu sperren, Handventil, welches dazu eingerichtet ist, die Hauptfluidleitung manuell zu sperren, Entlastungsventil, welches datenleitend mit der Steuerungseinrichtung verbunden ist und ein nachgeschaltetes Kaminsystem aufweist, wobei das Kaminsystem insbesondere eine dem Entlastungsventil nachgeschaltete Drossel und einen Auslasskamin aufweist.

Vorzugsweise weist die Gasüberführungseinheit ferner wenigstens eines der folgenden auf: Druckluftanschluss, Stromanschluss, Not-Aus-Schalter. Der Druckluftanschluss dient der Bereitstellung von Druckluft, welche insbesondere zur Betätigung von Ventilen verwendet wird.

Die Erfindung ist vorstehend unter Bezugnahme auf einen Gastransport-Trailer und ein Gas-Betankungssystem beschrieben worden. In einem weiteren Aspekt betrifft die Erfindung ein Verfahren zum Betanken eines Verbrauchers mit Gas mittels einem Gas-Betankungssystem, insbesondere mittels einem Gas-Betankungssystem nach einem der vorstehenden Ansprüche.

Die Erfindung löst die eingangs bezeichnete Aufgabe in Bezug auf das Verfahren gemäß Anspruch 11, das die Schritte aufweist: Anfordern von Gas einer bestimmten Menge und/oder eines bestimmten Druckes von einem an eine Gasüberführungseinheit angeschlossenen Gastransport-Trailer durch eine Gas-Zapfeinheit, Abgeben von Gas aus dem Gastransport-Trailer in die Gasüberführungseinheit und von der Gasüberführungseinheit an die Gas-Zapfeinheit sowie den Verbraucher, wobei das Gas aus dem Gastransport-Trailer durch kaskadierte Abgabe aus Speichersektionen des Gastransport-Trailers abgegeben wird, optional, Beenden des Betankens, wenn der Verbraucher bis zu einem Druckausgleich betankt wurde und/oder ein Maximaldruck oder Zieldruck eines Tanks des Verbrauchers erreicht wurde. Das Verfahren ermöglicht eine besonders bedarfsgerechte Betankung eines Verbrauchers.

Das Verfahren wird dadurch weitergebildet, dass das Anfordern von Gas einer bestimmten Menge und/oder eines bestimmten Drucks in Übereinstimmung mit einem Betankungsprotokoll erfolgt.

Gemäß einer Ausführungsform ist der Gastransport-Trailer ein Gastransport-Trailer nach einem der vorstehenden Ausführungsbeispiele, wobei die erste Haupt-Zu-/Ableitung des Gastransport-Trailers mit einer ersten Betankungskupplung der Gas-Zapfeinheit fluidleitend verbunden ist, und die zweite Haupt-Zu-/Ableitung des Gastransport-Trailers mit einer zweiten Betankungskupplung der Gas-Zapfeinheit fluidleitend verbunden ist, und wobei das Verfahren ferner die Schritte aufweist: Anschließen eines ersten Verbrauchers an die erste Betankungskupplung, Anschließen eines zweiten Verbrauchers an die zweite Betankungskupplung, simultanes Betanken des ersten und des zweiten Verbrauchers aus dem einen Gastransport-Trailer. Hierdurch wird die parallele Betankung von zwei Fahrzeugen aus einem Gastransport-Trailer ermöglicht.

Das Verfahren macht sich die gleichen Vorteile und bevorzugten Ausführungsformen zunutze wie das erfindungsgemäße Gas-Betankungssystem und umgekehrt. Zur Vermeidung von Wiederholungen wird auf die obigen Ausführungen verwiesen und deren Inhalt hiermit einbezogen.

Weitere Merkmale und Vorteile der Erfindung ergeben sich aus den beigefügten Ansprüchen und der nachfolgenden Beschreibung, in der Ausführungsbeispiele anhand schematischer Zeichnungen im Einzelnen erläutert werden.

Im Einzelnen zeigen:
Fig. 1 ein Ausführungsbeispiel eines erfindungsgemäßen Gastransport-Trailers in einer schematischen Ansicht;
Fig. 2 ein Ausführungsbeispiel eines erfindungsgemäßen Gas-Betankungssystems in einer schematischen Ansicht;
Fig. 3 ein weiteres Ausführungsbeispiel eines erfindungsgemäßen Gas-Betankungssystems in einer schematischen Ansicht;
Fig. 4 eine erfindungsgemäße mobile Anordnung aus einer Gas-Zapfeinheit und einer Gasüberführungseinheit; und
Fig. 5 ein Blockschaltbild eines erfindungsgemäßen Verfahrens in einer schematischen Ansicht.

Fig. 1 zeigt einen Gastransport-Trailer 2, der zum Transport vom gasförmigem oder flüssigem Wasserstoff eingerichtet ist. Der Gastransport-Trailer 2 weist zwei Speichersektionen 4 auf, wobei auch mehr als zwei Speichersektionen 4 vorgesehen sein können. Die Speichersektionen 4 weisen jeweils den gleichen Aufbau auf. Jede der Speichersektionen 4 weist wenigstens einen, insbesondere mehrere Aufnahmebehälter 6 zur Aufnahme von Gas auf. Mit dem Aufnahmebehälter 6 ist ein Temperatursensor 36 verbunden, der dazu eingerichtet ist, eine Temperatur des in dem Aufnahmebehälter 6 enthaltenen Gases zu sensieren. Ferner ist mit dem Aufnahmebehälter 6 ein Manometer 60 sowie ein Drucktransmitter 64 verbunden. Diese sind über ein Handventil 58 fluidleitend mit dem Aufnahmebehälter 6 verbunden. Der Aufnahmebehälter 6 ist über eine erste Versorgungsleitung 8 mit einer ersten Haupt-Zu-/Ableitung 12 verbunden. Darüber hinaus ist der Aufnahmebehälter 6 über eine zweite Versorgungsleitung 8' mit einer zweiten Haupt-Zu-/Ableitung 12' verbunden. Zum Freigeben und Sperren einer Verbindung zwischen dem Aufnahmebehälter 6 und der ersten Haupt-Zu-/Ableitung 12 ist eine erste Ventilanordnung 10 vorgesehen, die ein gesteuertes Ventil aufweist. Zum Sperren oder Freigeben eines Fluidflusses von dem Aufnahmebehälter 6 zu der zweiten Haupt-Zu-/Ableitung 12' ist eine zweite Ventilanordnung 10' vorgesehen, die ein gesteuertes Ventil 56' aufweist.

Sowohl die rechts dargestellte Speichersektion 4 als auch die links dargestellte Speichersektion 4 weisen einen identischen Aufbau auf. Bezugnehmend auf die erste Haupt-Zu-/Ableitung 12 ist mit dieser über ein Ventil 84 ein Kaminsystem 72 verbunden.

Ferner ist mit der ersten Haupt-Zu-/Ableitung 12 ein Massendurchflusssensor 34 verbunden. Dieser ermöglicht eine Ermittlung des Durchflusses durch die erste Haupt-Zu-/Ableitung 12. Mittels des gesteuerten Ventils 66 ist die erste Haupt-Zu-/Ableitung 12 insgesamt absperrbar. Über ein Entlastungsventil 70, dem eine Drossel 74 nachgeschaltet ist, ist die erste Haupt-Zu-/Ableitung 12 ferner mit dem Kamin 72 verbunden. Darüber hinaus sind mit der ersten Haupt-Zu-/Ableitung 12 ein Drucksensor 38, ein Manometer 60, welches über ein absperrbares Handventil 62 von der ersten Haupt-Zu-/Ableitung 12 separierbar ist, sowie ein Temperatursensor 36 verbunden. Mit der ersten Haupt-Zu-/Ableitung 12 ist ferner ein Druckstoßventil 70 verbunden, dem eine Drossel 74 sowie ein Rückschlagventil 76 nachgeordnet sind. Das Rückschlagventil 76 ist mit der ersten Haupt-Zu-/Ableitung 12 verbunden. Durch das Druckstoßventil 70 wird eine Inertisierung der ersten Haupt-Zu-/Ableitung 12 erreicht. Fluidleitend mit der ersten Haupt-Zu-/Ableitung 12 verbunden ist eine erste Anschlusseinheit 14. Diese ist vorliegend als doppelte Anschlusseinheit 14 ausgebildet, d. h. sie weist zwei Anschlüsse auf. Jedem der Anschlüsse ist ein Handventil sowie ein Manometer zugeordnet.

Die zweite Haupt-Zu-/Ableitung 12' weist einen grundlegend ähnlichen Aufbau auf. Über ein gesteuertes Ventil 66' kann die zweite Haupt-Zu-/Ableitung 12' gesperrt werden. Die zweite Haupt-Zu-/Ableitung 12' ist darüber hinaus über ein Ventil 70 mit einer Drossel 74 verbunden und von dort mit dem Kaminsystem 72. Darüber hinaus ist der zweiten Haupt-Zu-/Ableitung 12' ein Drucksensor 38, ein Temperatursensor 36 sowie ein Manometer 60 zugeordnet, welches über ein absperrbares Handventil 62 mit der zweiten Haupt-Zu-/Ableitung 12' verbunden ist. Erneut sind auch im Bereich einer zweiten Anschlusseinheit 14' zwei Anschlüsse vorgesehen, die jeweils über Handventile 68' absperrbar sind. Ferner ist jedem Ausgang der zweiten Anschlusseinheit 14' ein Manometer 60 zugeordnet. Mit der Haupt-Zu-/Ableitung 12' ist ferner ein Ventil 70 verbunden, welches als Druckstoßventil ausgebildet ist. Dem Ventil 70 ist eine Drossel 74 und ein Rückschlagventil 76 nachgeordnet. Durch die Ausbildung des Gastransport-Trailers 2 mit einer ersten Haupt-Zu-/Ableitung 12 und einer zweiten Haupt-Zu-/Ableitung 12' wird es möglich, die Aufnahmebehälter 6 der Sektionen 4 unabhängig voneinander in die beiden Haupt-Zu-/Ableitungen 12, 12' zu entleeren, sodass bei einem Betankungsvorgang, der aus dem Gastransport-Trailer 2 durchgeführt wird, zwei Verbraucher simultan und unabhängig voneinander betankt werden können, wobei sich der Trailer so verhält, als ob zwei Trailer verfügbar wären, die unabhängig voneinander operieren.

Figur 2 zeigt ein Gas-Betankungssystem 300 zum Bereitstellen von gasförmigem oder flüssigem Gas, insbesondere Wasserstoff, an einen Verbraucher V bzw. im hier dargestellten Fall an zwei Verbraucher V. Das Gas-Betankungssystem 300 weist einen Gastransport-Trailer 2 zum Transport von gasförmigem oder flüssigem Gas auf. Ferner weist das Gas-Betankungssystem 300 eine Gasüberführungseinheit 102 zur Überführung von Gas zwischen einem Gas-Bereitstellungssystem 104 und dem Gastransport-Trailer 2 auf. Ferner weist das Gas-Betankungssystem 300 eine schematisch dargestellte Gas-Zapfeinheit 200 auf. Die Gas-Zapfeinheit 200 ist fluidleitend mit der Gasüberführungseinheit 102 verbunden und dazu eingerichtet, Gas an einen an die Gas-Zapfeinheit 200 angeschlossenen Verbraucher V abzugeben. Die Gasüberführungseinheit 102 weist im vorliegenden Ausführungsbeispiel vier Gasanschlüsse 118, 119, 127 und 128 auf. Die Anzahl der Gasanschlüsse kann dabei beliebig gewählt werden und bspw. Auch acht oder mehr Gasanschlüsse umfassen.

Wie in Figur 2 schematisch dargestellt ist, ist an dem ersten Gasanschluss 118 und dem zweiten Gasanschluss 119 ein Gastransport-Trailer 2 angeschlossen. Dabei ist eine erste Anschlusseinheit 14 des Gastransport-Trailers mit dem ersten Gasanschluss 118 fluidleitend verbunden. Die zweite Anschlusseinheit 14' des Gastransport-Trailers 2 mit dem zweiten Gasanschluss 119. Sämtliche der Gasanschlüsse 118, 119, 127 und 128 sind mit einer Hauptfluidleitung 108 verbunden. Wie exemplarisch für den ersten Gasanschluss 118 in der Figur dargestellt ist, ist benachbart zu dem ersten Gasanschluss 118 ein Manometer angeordnet sowie eine Handventilanordnung 142. Ferner ist ein Sicherheitsventil 125 mit der Hauptfluidleitung 108 verbunden, ebenso wie ein Drucksensor 136. Über das Ventil 140 kann die Hauptfluidleitung 108 gesperrt werden. Mit der Hauptfluidleitung 108 ist darüber hinaus ein Temperatursensor 134 verbunden, ein Entlastungsventil 138, ein Rückschlagventil 150 sowie ein Ventil 110. Benachbart zu einem Gas-Bereitstellungssystem 104 ist ferner eine Handventilanordnung 142 angeordnet, die eine sogenannte Double Block And Bleed - Konfiguration bildet. Von dem Gas-Bereitstellungssystem 104 kann Gas in angeschlossene Gastransport-Trailer 2 überführt werden. Darüber hinaus dient die Gasüberführungseinheit 102 auch dazu, Gas aus einem angeschlossenen Gastransport-Trailer 2 zu überführen zu einem Betankungsmodul 152. Dies erfolgt dergestalt, dass mit der Hauptfluidleitung 108 unter Zwischenschaltung eines gesteuerten Ventils 140 und eines Rückschlagventils 150 eine erste Verbindungsleitung 164 verbunden ist, die das Gas einer ersten Zapfpunkt-Schnittstelle 172 zuführt. Die erste Verbindungsleitung 164 ist dabei dazu eingerichtet, Gas von dem ersten Gasanschluss 118 in Richtung des Betankungsmoduls 152 zu überführen.

Durch die Anordnung einer Verbindungsleitung 130, die eine Verbindung zu dem dritten Gasanschluss 127 herstellt, kann auch von diesem dritten Gasanschluss 127 Gas über die erste Verbindungsleitung 164 in Richtung des Betankungsmoduls 152 geleitet werden.

Darüber hinaus ist eine zweite Verbindungsleitung 166 vorgesehen, die den zweiten Gasanschluss 119 mit dem Betankungsmodul 152 verbindet. Über die Verbindungsleitung 132 besteht darüber hinaus eine fluidleitende Verbindung zu dem vierten Gasanschluss 128. Auf diese Weise kann bei einem Szenario, bei dem bspw. ein zweiter Gastransport-Trailer 2 mit den Gasanschlüssen 127 und 128 gekoppelt ist, der ersten Zapfpunkt-Schnittstelle 172 oder einer zweiten Zapfpunkt-Schnittstelle 172' Gas jeweils von beiden angeschlossenen Gastransport-Trailern 2 zugeführt werden. Wenn bspw. der Fülldruck eines ersten angeschlossenen Gastransport-Trailers 2, der, wie in der Figur dargestellt, an dem ersten Gasanschluss 118 und dem zweiten Gasanschluss 119 angeschlossen ist, nicht ausreichend ist, um einen Verbraucher V zu befüllen, dann kann zurückgegriffen werden auf einen weiteren an dem dritten Gasanschluss 127 und dem vierten Gasanschluss 128 angeschlossenen Trailer.

Die zweite Verbindungsleitung 166 ist mit einer zweiten Zapfpunkt-Schnittstelle 172' verbunden. Die erste Verbindungsleitung 164 kann über ein gesteuertes Ventil 162 abgesperrt und freigegeben werden. Darüber hinaus besteht über ein Ventil 160 eine Verbindung zu einem Kaminsystem 156. Auf dieselbe Weise ist auch die zweite Verbindungsleitung 166 an das Kaminsystem 156 angebunden, nämlich über das Ventil 160. Das Kaminsystem 156 ist über Schnittstellen 154 mit der Gas-Zapfeinheit 200 verbunden. Hierzu weist die Gas-Zapfeinheit ihrerseits Schnittstellen 210 auf. Darüber hinaus ist beiden Verbindungsleitungen 164, 166 jeweils ein Drucktransmitter 158 zugeordnet. Die Gas-Zapfeinheit 200 ist mit der ersten Zapfpunkt-Schnittstelle 172 und der zweiten Zapfpunkt-Schnittstelle 172' fluidleitend verbunden, sodass das Gas von den Zapfpunkt-Schnittstellen 172, 172' zu den Betankungskupplungen 200, 206 übertragen werden kann an jeweils angeschlossene Verbraucher V. Die Gas-Zapfeinheit 200 weist eine Steuerungseinrichtung 208 auf, welche dazu eingerichtet ist, mit einer Steuerungseinrichtung 174 der Gasüberführungseinheit 102 und/oder des Gastransport-Trailers 2 zu kommunizieren, insbesondere bidirektional.

Durch die in der Figur 2 gezeigte Konfiguration kann zusammengefasst ein Gastransport-Trailer 2, welcher zwei Haupt-Zu-/Ableitungen 12, 12' aufweist mit zwei Betankungskupplungen 206, 206' über die Gasüberführungseinheit 102 fluidleitend verbunden werden, dergestalt, dass zwei angeschlossene Verbraucher V simultan und unabhängig voneinander aus einem einzigen Gastransport-Trailer 2 betankt werden können, wobei die Betankungsparameter, bspw. der Betankungsdruck, voneinander abweichen können. Ist auch an dem dritten Gasanschluss 127 und dem vierten Gasanschluss 128 ein Gastransport-Trailer 2 angeschlossen, dann kann dieser durch das Vorsehen der Verbindungsleitungen 130, 132 für die Betankung der Verbraucher V herangezogen werden, wenn bspw. ein Überdruck des ersten Gastransport-Trailers 2 nicht länger für einen Befüll- bzw. Tankvorgang ausreicht.

Figur 3 zeigt ein alternatives Ausführungsbeispiel eines Gas-Betankungssystems 300, wobei in Figur 3 lediglich die Gasüberführungseinheit 102 und die Gas-Zapfeinheit 200 schematisch dargestellt sind. Die Gasüberführungseinheit 102 weist im Bereich der Hauptfluidleitung 108, welche das Gas-Bereitstellungssystem 104 verbindet mit den Anschlusspunkten 118 und 119, einen ähnlichen Aufbau, wie in Figur 2 gezeigt ist, auf. Im Unterschied zu Figur 2 sind in Figur 3 lediglich zwei Gasanschlüsse 118, 119 schematisch dargestellt. Es ist aber auch hier möglich, mehrere Gasanschlüsse vorzusehen. In dem Ausführungsbeispiel der Figur 3 ist der erste Gasanschluss 118 über die erste Verbindungsleitung 164 mit der ersten Zapfpunkt-Schnittstelle 172 fluidleitend verbunden. Der zweite Gasanschluss 119 ist über die zweite Verbindungsleitung 166 mit der zweiten Zapfpunkt-Schnittstelle 172' fluidleitend verbunden. Im Gegensatz zu dem in der Figur 2 gezeigten Ausführungsbeispiel ist die erste Verbindungsleitung 164 über eine Verbindungsleitung 168 mit der zweiten Verbindungsleitung 166 verbunden. Im Bereich der Verbindungsleitung 168 ist ein Ventil 170 zum Freigeben bzw. Absperren der Leitung 168 vorgesehen. Die Verbindungsleitung 168 ist über ein Ventil 170 absperrbar. Auf diese Weise können für den Fall, dass an dem ersten Gasanschluss 118 ein erster Gastransport-Trailer 2 angeschlossen ist und an dem zweiten Gasanschluss 119 ein zweiten Gastransport-Trailer 2 ausgehend von beiden Gasanschlüssen 118, 119 beide Zapfpunkt- Schnittstellen 172, 172' versorgt werden. Reicht bspw. zur Befüllung eines mit der ersten Zapfpunkt-Schnittstelle 172 gekoppelten Verbrauchers der Druck in dem mit dem ersten Gasanschluss 118 gekoppelten Gastransport-Trailer 2 nicht mehr aus, um eine Überströmung sicherzustellen, so kann über den zweiten Gasanschluss 119 aus einem zweiten Gastransport-Trailer 2 Gas der ersten Zapfpunkt-Schnittstelle 172 zugeführt werden. Auf gleiche Weise kann dies auch in Bezug die zweite Zapfpunkt-Schnittstelle 172' erfolgen. Auf diese Weise wird sichergestellt, dass stets beide Zapfpunkt-Schnittstellen 172, 172' bzw. die damit gekoppelten Zapfpunkte 206, 206' verfügbar bleiben, auch wenn der Füllstand eines der an den Gasanschlüssen 118, 119 angeschlossenen Trailern nicht mehr ausreicht für eine Betankung bzw. Überströmung.

Figur 4 zeigt schematisch eine mobile Einheit 302, auf der bzw. in der eine Gas-Zapfeinheit 200 und eine Gasüberführungseinheit 102 angeordnet sind. Die mobile Einheit 302 kann bspw. als Container ausgebildet sein oder auch auf einem transportablen Grundgestellt angeordnet sein. Hierdurch wird es möglich, die mobile Einheit 302 transportabel zu gestalten, d. h. sowohl die Gasüberführungseinheit 102 als auch die Gas-Zapfeinheit 200 derart transportabel auszuführen, dass diese zum gewünschten Einsatzort verlegt werden kann.

Figur 5 zeigt in schematischer Darstellung ein Verfahren 400 zum Betanken eines Verbrauchers V mit Gas mittels einem Gas-Betankungssystem 300. Das Verfahren 400 weist die Schritte auf: Anfordern 402 von Gas einer bestimmten Menge und/oder eines bestimmten Drucks von einem an eine Gasüberführungseinheit 102 angeschlossenen Gastransport-Trailer 2 durch eine Gas-Zapfeinheit 200, Abgeben 404 von Gas aus dem Gastransport-Trailer 2 an die Gasüberführungseinheit 102 und von der Gasüberführungseinheit 102 an die Gas-Zapfeinheit 200 sowie den Verbraucher V, wobei das Gas aus dem Gastransport-Trailer 2 durch kaskadierte Ausgabe aus Speichersektionen 4 des Gastransport-Trailers abgegeben wird, Anschließen 406 eines ersten Verbrauchers V an die erste Betankungskupplung 206, Anschließen 408 eines zweiten Verbrauchers V an die zweite Betankungskupplung 206', simultanes und unabhängiges Betanken 410 des ersten und des zweiten Verbrauchers V aus dem einen Gastransport-Trailer 2, optional, Beenden 410 des Betankens, wenn der Verbraucher V bis zu einem Druckausgleich betankt wurde und/oder ein Maximaldruck oder Zieldruck eines Tanks des Verbrauchers V erreicht wurde.

### Bezugszeichenliste

- 2: Gastransport-Trailer
- 4: Speichersektion
- 6: Aufnahmebehälter
- 8: erste Versorgungsleitung
- 8': zweite Versorgungsleitung
- 10: erste Ventilanordnung
- 10': zweite Ventilanordnung
- 12: erste Haupt-Zu-/Ableitung
- 12': zweite Haupt-Zu-/Ableitung
- 14: erste Anschlusseinheit
- 14': zweite Anschlusseinheit
- 24: Steuerungseinheit
- 26: Speicher
- 34: Massendurchflusssensor
- 36: Temperatursensor
- 38: Drucksensor
- 56: gesteuertes Ventil der Speichersektion
- 56': gesteuertes Ventil der Speichersektion
- 58: Handventil der Speichersektion
- 60: Manometer
- 62: absperrbares Handventil
- 64: Drucktransmitter
- 66: gesteuertes Ventil
- 66': gesteuertes Ventil
- 68: Handventil der ersten Haupt-Zu-/Ableitung
- 68': Handventil der zweiten Haupt-Zu-/Ableitung
- 70: Ventil (Druckstoßventil)
- 72: Kaminsystem
- 74: Drossel
- 76: Rückschlagventil
- 84: Ventil
- 102: Gasüberführungseinheit
- 104: Gas-Bereitstellungssystem
- 108: Hauptfluidleitung
- 110: Ventil
- 112: erste Anschlusseinheit
- 114: zweite Anschlusseinheit
- 118: erster Gasanschluss
- 119: zweiter Gasanschluss
- 125: Sicherheitsventil
- 127: dritter Gasanschluss
- 128: vierter Gasanschluss
- 130: Verbindungsleitung
- 132: Verbindungsleitung
- 134: Temperatursensor
- 136: Drucksensor
- 138: Entlastungsventil
- 140: gesteuertes Ventil
- 142: Handventilanordnung
- 150: Rückschlagventil
- 152: Betankungsmodul
- 154: Kaminschnittstelle für Zapfpunkte
- 156: Leitungssystem Kamin
- 158: Drucktransmitter
- 160: gesteuertes Ventil
- 162: gesteuertes Ventil
- 164: erste Verbindungsleitung
- 166: zweite Verbindungsleitung
- 168: Verbindungsleitung
- 170: Ventil der Verbindungsleitung
- 172: erste Zapfpunkt-Schnittstelle
- 172': zweite Zapfpunkt-Schnittstelle
- 174: Steuerungseinrichtung
- 200: Gas-Zapfeinheit
- 202: Wasserstoff-Zapfsäule
- 204: Dual-Zapfsäule
- 206: erste Betankungskupplung (Zapfpunkt)
- 206': zweite Betankungskupplung (Zapfpunkt)
- 208: Steuerungseinrichtung
- 210: Kaminschnittstelle für Zapfpunkte
- 300: Gas-Betankungssystem
- 302: mobile Einheit
- 400: Betankungsverfahren
- 402: Anfordern von Gas
- 404: Abgeben von Gas
- 406: Anschließen eines ersten Verbrauchers
- 408: Anschließen eines zweiten Verbrauchers
- 410: Beenden des Betankens
- V: Verbraucher

## Patentansprüche

1. Gas-Betankungssystem (300) zum Bereitstellen von gasförmigem oder flüssigem Gas, insbesondere Wasserstoff, an einen Verbraucher (V) mit
- einem Gastransport-Trailer (2) zum Transport von gasförmigem oder flüssigem Gas mit:
- wenigstens einer Speichersektion (4) mit wenigstens einem Aufnahmebehälter (6) zur Aufnahme eines zu transportierenden Gases,
- einer Haupt-Zu-/Ableitung (12), welche mit dem Aufnahmebehälter (6) fluidleitend verbunden ist, und
- einer Anschlusseinheit (14), welche mit der Haupt-Zu-/Ableitung (12) fluidleitend verbunden ist und dazu eingerichtet ist, zum Beladen oder Entladen des Gastransport-Trailers (2) mit einem Anschluss einer Gasüberführungseinheit (102) fluidleitend gekoppelt zu werden,
wobei die Haupt-Zu-/Ableitung (12) eine erste Haupt-Zu-/Ableitung (12) ist und der Gastransport-Trailer (2) eine zweite Haupt-Zu-/Ableitung (12') aufweist, welche mit dem Aufnahmebehälter (6) fluidleitend verbunden ist, und eine zweite Anschlusseinheit (14'), welche mit der zweiten Haupt-Zu-/Ableitung (12') fluidleitend verbunden ist und dazu eingerichtet ist, zum Beladen oder Entladen des Gastransport-Trailers (2) mit einem zweiten Anschluss einer Gasüberführungseinheit (102) fluidleitend gekoppelt zu werden,
- einer Gasüberführungseinheit (102) zur Überführung von Gas zwischen einem Gas-Bereitstellungs- und/oder Abnahmesystem (104) und dem Gastransport-Trailer (2),
- einer Gas-Zapfeinheit (200), welche fluidleitend mit der Gasüberführungseinheit (102) verbunden und dazu eingerichtet ist, Gas an einen an die Gas-Zapfeinheit (200) angeschlossenen Verbraucher (V) abzugeben,
wobei das Gas-Betankungssystem (300) dazu eingerichtet ist, Gas aus dem Gastransport-Trailer (2) an die Gasüberführungseinheit (102) und von dort an die Gas-Zapfeinheit (200) und den Verbraucher (V) zu überführen,
**dadurch gekennzeichnet, dass** die Gasüberführungseinheit (102) und die Gas-Zapfeinheit (200) als mobile Einheit (302) ausgebildet sind, insbesondere wobei die mobile Einheit als Container ausgebildet ist oder ein transportables Grundgestell aufweist.

2. Gas-Betankungssystem (300) nach Anspruch 1,
wobei die Speichersektion (4) eine erste Versorgungsleitung (8) aufweist, welche fluidleitend mit dem wenigstens einen Aufnahmebehälter (6) und der ersten Haupt-Zu-/Ableitung (12) verbunden ist und eine zweite Versorgungsleitung (8') aufweist, welche fluidleitend mit dem wenigstens einen Aufnahmebehälter (6) und der zweiten Haupt-Zu-/Ableitung (12') verbunden ist.

3. Gas-Betankungssystem (300) nach Anspruch 2,
mit einer ersten Ventilanordnung (10), welche dazu eingerichtet ist, einen Fluidfluss durch die erste Versorgungsleitung (8) zu sperren und freizugeben, und mit einer zweiten Ventilanordnung (10'), welche dazu eingerichtet ist, einen Fluidfluss durch die zweite Versorgungsleitung (8') zu sperren und freizugeben.

4. Gas-Betankungssystem (300) nach Anspruch 3,
wobei die Ventilanordnungen (10, 10') unabhängig voneinander ansteuerbar sind.

5. Gas-Betankungssystem (300) nach einem der vorstehenden Ansprüche,
wobei der Gastransport-Trailer (2) ferner eine Steuerungseinheit (24) mit einem Speicher (26) aufweist, und wobei die Steuerungseinheit (24) dazu eingerichtet ist, die erste Ventilanordnung (10) und die zweite Ventilanordnung (10') zu steuern.

6. Gas-Betankungssystem (300) nach einem der vorstehenden Ansprüche,
wobei die Steuerungseinheit (24) dazu eingerichtet ist, mit einer gekoppelten Gasüberführungseinheit (102) und/oder einer gekoppelten Gas-Zapfeinheit (200) zu kommunizieren, insbesondere bidirektional.

7. Gas-Betankungssystem (300) nach einem der vorstehenden Ansprüche,
wobei die Gasüberführungseinheit (102) wenigstens zwei Gasanschlüsse (118, 119) aufweist, welche mit dem Gastransport-Trailer (2) oder mehreren Gastransport-Trailern (2) koppelbar sind, und zwei Verbindungsleitungen (164, 166), welche jeweils einen der Gasanschlüsse (118, 119) mit einer Zapfpunkt-Schnittstelle (172, 172') und/oder einer Betankungskupplung (206, 206') der Gas-Zapfeinheit (200) fluidleitend verbinden, insbesondere wobei die Verbindungsleitungen (164, 166) über eine sperrbare Verbindungsleitung (168) verbunden sind.

8. Gas-Betankungssystem (300) nach einem der vorstehenden Ansprüche,
wobei die Gas-Zapfeinheit (200) eine Wasserstoff-Zapfsäule (202) aufweist, insbesondere wobei die Wasserstoff-Zapfsäule (202) als einfache Zapfsäule oder Dual-Zapfsäule (204) ausgebildet ist, welche zwei Betankungskupplungen (206, 206') aufweist.

9. Gas-Betankungssystem (300) nach einem der vorstehenden Ansprüche,
wobei die Gas-Zapfeinheit (200) eine Steuerungseinrichtung (208) aufweist, welche dazu eingerichtet ist, mit einer Steuerungseinrichtung (116) der Gasüberführungseinheit (102) und/oder des Gastransport-Trailers (2) zu kommunizieren, insbesondere bidirektional.

10. Gas-Betankungssystem (300) nach einem der vorstehenden Ansprüche,
wobei die Gasüberführungseinheit (102) aufweist:
- eine Hauptfluidleitung (108),
- ein in der Hauptfluidleitung (108) angeordnetes Ventil (110), welches dazu eingerichtet ist, einen Fluidfluss durch die Hauptfluidleitung (108) selektiv freizugeben oder zu sperren,
- eine mit der Hauptfluidleitung (108) fluidleitend verbundenen ersten Anschlusseinheit (112) zum fluidleitenden Verbinden der Gasüberführungseinheit (102) mit dem mobilen Gasspeicher (2), insbesondere dem Gastransport-Trailer (2),
- eine mit der Hauptfluidleitung (108) verbundene zweite Anschlusseinheit (114) zum fluidleitenden Verbinden der Gasüberführungseinheit (102) mit einem Gas-Bereitstellungs- und/oder Abnahmesystem (104),
- eine Steuerungseinrichtung (116), welche dazu eingerichtet ist, durch Steuerung des Ventils (110) einen Überführungsvorgang von Gas zwischen dem mobilen Gasspeicher (2) und dem Gas-Bereitstellungs- und/oder Abnahmesystem (104) zu steuern.

11. Verfahren (400) zum Betanken eines Verbrauchers (V) mit Gas mittels einem Gas-Betankungssystem (300) nach einem der vorstehenden Ansprüche, wobei das Verfahren (400) die Schritte aufweist:
- Anfordern (402) von Gas einer bestimmten Menge und/oder eines bestimmten Druckes von einem an eine Gasüberführungseinheit (102) angeschlossenen Gastransport-Trailer (2) durch eine Gas-Zapfeinheit (200),
- Abgeben (404) von Gas aus dem Gastransport-Trailer (2) an die Gasüberführungseinheit (102) und von der Gasüberführungseinheit (102) an die Gas-Zapfeinheit (200) sowie den Verbraucher (V), wobei das Gas aus dem Gastransport-Trailer (2) durch kaskadierte Abgabe aus Speichersektionen (4) des Gastransport-Trailers (2) abgegeben wird,
- optional, beenden (410) des Betankens, wenn der Verbraucher (V) bis zu einem Druckausgleich betankt wurde und/oder ein Maximaldruck oder Zieldruck eines Tanks des Verbrauchers (V) erreicht wurde.

12. Verfahren (400) nach Anspruch 11,
wobei das Anfordern von Gas einer bestimmten Menge und/oder eines bestimmten Druckes in Übereinstimmung mit einem Betankungsprotokoll erfolgt.

13. Verfahren (400) nach Anspruch 11 oder 12,
und wobei die erste Haupt-Zu-/Ableitung (12) des Gastransport-Trailers (2) mit einer ersten Betankungskupplung (206) der Gas-Zapfeinheit (200) fluidleitend verbunden ist, und die zweite Haupt-Zu-/Ableitung (12') des Gastransport- Trailers (2) mit einer zweiten Betankungskupplung (206') der Gas-Zapfeinheit (200) fluidleitend verbunden ist, und wobei das Verfahren (400) ferner die Schritte aufweist:
- Anschließen (406) eines ersten Verbrauchers (V) an die erste Betankungskupplung (206),
- Anschließen (408) eines zweiten Verbrauchers (V) an die zweite Betankungskupplung (206')
- simultanes und unabhängiges Betanken (410) des ersten und des zweiten Verbrauchers (V) aus dem einen Gastransport-Trailer (2).

## Claims

1. Gas refueling system (300) for supplying gaseous or liquid gas, in particular hydrogen, to a consumer (V) with
- a gas transport trailer (2) for transporting gaseous or liquid gas, comprising:
- at least one storage section (4) with at least one receiving container (6) for receiving a gas to be transported,
- a main supply/discharge line (12) which is connected to the receiving container (6) in a fluid-conducting manner, and
- a connection unit (14) which is connected to the main supply/discharge line (12) in a fluid-conducting manner and is designed to be coupled to a connection of a gas transfer unit (102) in a fluid-conducting manner for loading or unloading the gas transport trailer (2),
wherein the main supply/discharge line (12) is a first main supply/discharge line (12) and the gas transport trailer (2) has a second main supply/discharge line (12') which is connected to the receiving container (6) in a fluid-conducting manner, and a second connection unit (14') which is connected to the second main supply/discharge line (12') in a fluid-conducting manner and is designed to be coupled to a second connection of a gas transfer unit (102) in a fluid-conducting manner for loading or unloading the gas transport trailer (2),
- a gas transfer unit (102) for transferring gas between a gas supply and/or discharge system (104) and the gas transport trailer (2),
- a gas dispensing unit (200) which is connected to the gas transfer unit (102) in a fluid-conducting manner and is designed to deliver gas to a consumer (V) connected to the gas dispensing unit (200),
wherein the gas refueling system (300) is designed to transfer gas from the gas transport trailer (2) to the gas transfer unit (102) and from there to the gas dispensing unit (200) and the consumer (V),
**characterized in that** the gas transfer unit (102) and the gas dispensing unit (200) are designed as a mobile unit (302), in particular wherein the mobile unit is designed as a container or has a transportable base frame.

2. Gas refueling system (300) according to claim 1,
wherein the storage section (4) has a first supply line (8), which is connected to the at least one receiving container (6) and the first main supply/discharge line (12) in a fluid-conducting manner, and a second supply line (8'), which is connected to at least one receiving container (6) and the second main supply/discharge line (12') in a fluid-conducting manner.

3. Gas refueling system (300) according to claim 2,
with a first valve arrangement (10) which is designed to block and release fluid flow through the first supply line (8), and with a second valve arrangement (10') which is designed to block and release fluid flow through the second supply line (8').

4. Gas refueling system (300) according to claim 3,
wherein the valve arrangements (10, 10') can be controlled independently of one another.

5. Gas refueling system (300) according to one of the preceding claims,
wherein the gas transport trailer (2) further comprises a control unit (24) with a memory (26), and wherein the control unit (24) is designed to control the first valve arrangement (10) and the second valve arrangement (10').

6. Gas refueling system (300) according to one of the preceding claims,
wherein the control unit (24) is configured to communicate with a coupled gas transfer unit (102) and/or a coupled gas dispensing unit (200), in particular bidirectionally.

7. Gas refueling system (300) according to one of the preceding claims,
wherein the gas transfer unit (102) has at least two gas connections (118, 119) which can be coupled to the gas transport trailer (2) or several gas transport trailers (2), and two connecting lines (164, 166), each of which connects one of the gas connections (118, 119) to a dispensing point interface (172, 172') and/or a refueling coupling (206, 206') of the gas dispensing unit (200), in particular wherein the connecting lines (164, 166) are connected via a blockable connecting line (168).

8. Gas refueling system (300) according to one of the preceding claims,
wherein the gas dispensing unit (200) comprises a hydrogen dispenser (202), in particular wherein the hydrogen dispenser (202) is designed as a single dispenser or dual dispenser (204) comprising two refueling couplings (206, 206').

9. Gas refueling system (300) according to one of the preceding claims,
wherein the gas dispensing unit (200) comprises a control device (208) which is designed to communicate with a control device (116) of the gas transfer unit (102) and/or of the gas transport trailer (2), in particular bidirectionally.

10. Gas refueling system (300) according to one of the preceding claims,
wherein the gas transfer unit (102) comprises:
- a main fluid line (108),
- a valve (110) arranged in the main fluid line (108), which is designed to selectively or block fluid flow through the main fluid line (108),
- a first connection unit (112) connected to the main fluid line (108) for connecting the gas transfer unit (102) to the mobile gas storage (2), in particular the gas transport trailer (2), in a fluid-conducting manner,
- a second connection unit (114) connected to the main fluid line (108) for connecting the gas transfer unit (102) to a gas supply and/or discharge system (104) in a fluid-conducting manner,
- a control device (116) which is designed to control a transfer process of gas between the mobile gas storage (2) and the gas supply and/or discharge system (104) by controlling the valve (110).

11. Method (400) for refueling a consumer (V) with gas by means of a gas refueling system (300) according to one of the preceding claims, wherein the method (400) comprises the steps of:
- requesting (402) gas of a specific quantity and/or pressure from a gas transport trailer (2) connected to a gas transfer unit (102) by means of a gas dispensing unit (200),
- dispensing (404) gas from the gas transport trailer (2) to the gas transfer unit (102) and from the gas transfer unit (102) to the gas dispensing unit (200) and the consumer (V), wherein the gas from the gas transport trailer (2) is discharged by cascaded discharge from storage sections (4) of the gas transport trailer (2),
- optionally, terminating (410) refueling when the consumer (V) has been refueled until pressure equalization and/or a maximum pressure or target pressure of a tank of the consumer (V) has been reached.

12. Method (400) according to claim 11,
wherein the request for gas of a specific quantity and/or a specific pressure is made in accordance with a refueling protocol.

13. Method (400) according to claim 11 or 12,
and wherein the first main supply/discharge line (12) of the gas transport trailer (2) is connected to a first refueling coupling (206) of the gas dispensing unit (200) in a fluid-conducting manner, and the second main supply/discharge line (12') of the gas transport trailer (2) is connected to a second refueling coupling (206') of the gas dispensing unit (200) in a fluid-conducting manner, and wherein the method (400) further comprises the steps of:
- connecting (406) a first consumer (V) to the first refueling coupling (206),
- connecting (408) a second consumer (V) to the second refueling coupling (206')
- Simultaneous and independent refueling (410) of the first and second consumer (V) from the one gas transport trailer (2).

## Revendications

1. Système de ravitaillement en gaz (300) pour fournir du gaz gazeux ou liquide, en particulier de l'hydrogène, à un consommateur (V) avec
- une remorque de transport de gaz (2) pour le transport de gaz gazeux ou liquide avec :
- au moins une section de stockage (4) avec au moins un récipient de réception (6) pour recevoir un gaz à transporter,
- une conduite principale d'amenée/d'évacuation (12), laquelle est reliée fluidiquement au récipient de réception (6), et
- une unité de raccordement (14), laquelle est reliée fluidiquement à la conduite principale d'amenée/d'évacuation (12) et est conçue pour être couplée fluidiquement à un raccordement d'une unité de transfert de gaz (102) pour le chargement ou le déchargement de la remorque de transport de gaz (2),
dans lequel la conduite principale d'amenée/d'évacuation (12) est une première conduite principale d'amenée/d'évacuation (12) et la remorque de transport de gaz (2) présente une deuxième conduite principale d'amenée/d'évacuation (12'), laquelle est reliée fluidiquement au récipient de réception (6), et une deuxième unité de raccordement (14'), laquelle est reliée fluidiquement à la deuxième conduite principale d'amenée/d'évacuation (12') et est conçue pour être couplée fluidiquement à un deuxième raccordement d'une unité de transfert de gaz (102) pour le chargement ou le déchargement de la remorque de transport de gaz (2),
- une unité de transfert de gaz (102) pour le transfert de gaz entre un système de fourniture et/ou de prélèvement de gaz (104) et la remorque de transport de gaz (2),
- une unité de distribution de gaz (200), laquelle est reliée fluidiquement à l'unité de transfert de gaz (102) et conçue pour délivrer du gaz à un consommateur (V) raccordé à l'unité de distribution de gaz (200),
dans lequel le système de ravitaillement en gaz (300) est conçu pour transférer du gaz de la remorque de transport de gaz (2) à l'unité de transfert de gaz (102) et, de là, à l'unité de distribution de gaz (200) et au consommateur (V),
**caractérisé en ce que** l'unité de transfert de gaz (102) et l'unité de distribution de gaz (200) sont réalisées en tant qu'unité mobile (302), en particulier dans lequel l'unité mobile est réalisée en tant que conteneur ou présente un châssis de base transportable.

2. Système de ravitaillement en gaz (300) selon la revendication 1,
dans lequel la section de stockage (4) présente une première conduite d'alimentation (8), laquelle est reliée fluidiquement à l'au moins un récipient de réception (6) et à la première conduite principale d'amenée/d'évacuation (12) et présente une deuxième conduite d'alimentation (8'), laquelle est reliée fluidiquement à l'au moins un récipient de réception (6) et à la deuxième conduite principale d'amenée/d'évacuation (12').

3. Système de ravitaillement en gaz (300) selon la revendication 2,
avec un premier ensemble de vannes (10), lequel est conçu pour bloquer et pour libérer un flux de fluide à travers la première conduite d'alimentation (8), et avec un deuxième ensemble de vannes (10'), lequel est conçu pour bloquer et pour libérer un flux de fluide à travers la deuxième conduite d'alimentation (8').

4. Système de ravitaillement en gaz (300) selon la revendication 3,
dans lequel les ensembles de vannes (10, 10') peuvent être commandés indépendamment l'un de l'autre.

5. Système de ravitaillement en gaz (300) selon l'une quelconque des revendications précédentes,
dans lequel la remorque de transport de gaz (2) présente en outre une unité de commande (24) avec une mémoire (26), et dans lequel l'unité de commande (24) est conçue pour commander le premier ensemble de vannes (10) et le deuxième ensemble de vannes (10').

6. Système de ravitaillement en gaz (300) selon l'une quelconque des revendications précédentes,
dans lequel l'unité de commande (24) est conçue pour communiquer avec une unité de transfert de gaz (102) couplée et/ou une unité de distribution de gaz (200) couplée, en particulier bidirectionnellement.

7. Système de ravitaillement en gaz (300) selon l'une quelconque des revendications précédentes,
dans lequel l'unité de transfert de gaz (102) présente au moins deux raccordements de gaz (118, 119), lesquels peuvent être couplés à la remorque de transport de gaz (2) ou à plusieurs remorques de transport de gaz (2), et deux conduites de liaison (164, 166), lesquelles relient chacune fluidiquement un des raccordements de gaz (118, 119) à une interface de point de distribution (172, 172') et/ou un raccord de ravitaillement (206, 206') de l'unité de distribution de gaz (200), en particulier dans lequel les conduites de liaison (164, 166) sont reliées par une conduite de liaison verrouillable (168).

8. Système de ravitaillement en gaz (300) selon l'une quelconque des revendications précédentes,
dans lequel l'unité de distribution de gaz (200) présente une colonne de distribution d'hydrogène (202), en particulier dans lequel la colonne de distribution d'hydrogène (202) est réalisée en tant que colonne de distribution simple ou colonne de distribution double (204), laquelle présente deux raccords de ravitaillement (206, 206').

9. Système de ravitaillement en gaz (300) selon l'une quelconque des revendications précédentes,
dans lequel l'unité de distribution de gaz (200) présente un dispositif de commande (208), lequel est conçu pour communiquer avec un dispositif de commande (116) de l'unité de transfert de gaz (102) et/ou de la remorque de transport de gaz (2), en particulier bidirectionnellement.

10. Système de ravitaillement en gaz (300) selon l'une quelconque des revendications précédentes,
dans lequel l'unité de transfert de gaz (102) présente :
- une conduite principale de fluide (108),
- une vanne (110) disposée dans la conduite principale de fluide (108), laquelle est conçue pour libérer ou pour bloquer sélectivement un flux de fluide à travers la conduite principale de fluide (108),
- une première unité de raccordement (112) reliée fluidiquement à la conduite principale de fluide (108) pour relier fluidiquement l'unité de transfert de gaz (102) au réservoir de gaz mobile (2), en particulier à la remorque de transport de gaz (2),
- une deuxième unité de raccordement (114) reliée à la conduite principale de fluide (108) pour relier fluidiquement l'unité de transfert de gaz (102) à un système de fourniture et/ou de prélèvement de gaz (104),
- un dispositif de commande (116), lequel est conçu pour commander, par commande de la vanne (110), un processus de transfert de gaz entre le réservoir de gaz mobile (2) et le système de fourniture et/ou de prélèvement de gaz (104).

11. Procédé (400) de ravitaillement d'un consommateur (V) avec du gaz au moyen d'un système de ravitaillement en gaz (300) selon l'une quelconque des revendications précédentes, dans lequel le procédé (400) présente les étapes de :
- demande (402) de gaz d'une certaine quantité et/ou d'une certaine pression provenant d'une remorque de transport de gaz (2) raccordée à une unité de transfert de gaz (102) par une unité de distribution de gaz (200),
- délivrance (404) de gaz de la remorque de transport de gaz (2) à l'unité de transfert de gaz (102) et de l'unité de transfert de gaz (102) à l'unité de distribution de gaz (200) ainsi qu'au consommateur (V), dans lequel le gaz provenant de la remorque de transport de gaz (2) est délivré par délivrance en cascade à partir de sections de stockage (4) de la remorque de transport de gaz (2),
- en option, arrêt (410) du ravitaillement lorsque le consommateur (V) a été ravitaillé jusqu'à un équilibre de pression et/ou qu'une pression maximale ou pression cible d'un réservoir du consommateur (V) a été atteinte.

12. Procédé (400) selon la revendication 11,
dans lequel la demande de gaz d'une certaine quantité et/ou d'une certaine pression est effectuée conformément à un protocole de ravitaillement.

13. Procédé (400) selon la revendication 11 ou 12,
et dans lequel la première conduite principale d'amenée/d'évacuation (12) de la remorque de transport de gaz (2) est reliée fluidiquement à un premier raccord de ravitaillement (206) de l'unité de distribution de gaz (200), et la deuxième conduite principale d'amenée/d'évacuation (12') de la remorque de transport de gaz (2) est reliée fluidiquement à un deuxième raccord de ravitaillement (206') de l'unité de distribution de gaz (200), et dans lequel le procédé (400) présente en outre les étapes de :
- raccordement (406) d'un premier consommateur (V) au premier raccord de ravitaillement (206),
- raccordement (408) d'un deuxième consommateur (V) au deuxième raccord de ravitaillement (206')
- ravitaillement simultané et indépendant (410) du premier et du deuxième consommateur (V) à partir d'une remorque de transport de gaz (2).
